# EUROPÄISCHE PATENTSCHRIFT

(11) **EP 1 949 817 B1**
(45) Veröffentlichungstag und Bekanntmachung des Hinweises auf die Patenterteilung: **24.03.2010**
(21) Anmeldenummer: 08003443.2
(22) Anmeldetag: 29.06.2005
(51) Int. Cl.: A47B 49/00

(54) **Beschlag für Eckschränke**
Fitting for corner cupboards
Armature pour une armoire de coin

(30) Priorität: 16.07.2004 DE 202004011200 U
(43) Veröffentlichungstag der Anmeldung: 30.07.2008
(62) Teilanmeldung aus: 05014087.0
(73) Patentinhaber: Heinrich J. Kesseböhmer KG, 49152 Bad Essen (DE)
(72) Erfinder: Kreyenkamp, Reiner, D-49152 Bad Essen (DE)
(74) Vertreter: Pott, Ulrich

(56) Entgegenhaltungen:
- US-A- 4 639 051
- US-A- 4 738 495
- US-A1- 2002 074 471

## Beschreibung

Die Erfindung bezieht sich auf einen Beschlag für Eckschränke, insbesondere Kücheneckschränke, in einer Ausbildung gemäß dem Oberbegriff des Anspruchs 1.

Bei bekannten Eckschränken haben die in der Regel übereinander fluchtend angeordneten Tablare die Form eines Halbkreises (DE 94 17 324 U1) und können um ihre vertikale Schwenkachse aus ihrer Innenstellung im Eckschrank in eine Außenstellung bewegt werden, in der das bzw. die Tablare etwa zur Hälfte über die Ebene der Türöffnung des Eckschranks nach außen vorstehen. Die Zugänglichkeit zu der Stellfläche der Tablare ist entsprechend eingeschränkt.

Es ist ferner ein Eckschrank bekannt (SE-A-465 699), bei der in jeder Stellebene zwei Tablare vorgesehen sind, die einzeln um getrennte vertikale Schwenkachsen schwenkbar sind. Das erste, etwa viertelkreisförmige Tablar ist um etwa 270° in eine Außenstellung schwenkbar, in der seine Stellfläche vollständig außerhalb der Ebene der Türöffnung des Eckschrankes gelegen ist. Das nur nachfolgend ausschwenkbare zweite Tablar kann ebenfalls in eine Außenstellung geschwenkt werden, in der seine Stellfläche etwa zur Hälfte über die Ebene der Türöffnung des Eckschranks nach außen vorsteht. Eine solche Ausführung erfordert einen erhöhten Aufwand, verbessert jedoch die Zugänglichkeit zu den Stellflächen der beiden Tablare.

Aus der DE 202 14 967 U1 ist ein Beschlag für einen Schrank, insbesondere einen Kücheneckschrank bekannt zur lösbaren Befestigung von mindestens einem drehbaren Halbkreisboden an einem Mittelpfosten, an dem auch eine Tür eines Eckschrankes angelenkt ist. Der Beschlag weist eine rohrförmige vertikale Tragachse, einen unteren Lagerblock, einen oberen Befestigungsblock und ein Bodenlager auf. Der Halbkreisboden ist mit einer Lagerhülse versehen und auf dem Lagerblock drehbar gelagert. Damit soll eine einfache Positionierung des Halbkreisbodens in einem Schrank erlaubt sein. Ein derartiger Halbkreisboden ist jedoch für Eckschränke nicht geeignet. Zudem ist auch der Halbkreisboden nur um 90° zu verschwenken, so auch dieser nur zu Hälfte in eine Position vor den Küchenschrank zu verschwenken ist. Damit sind die dahinter noch im Schrank befindlichen Bereiche des Halbkreisbodens nur schwer zugänglich.

Der Erfindung befaßt sich mit dem Problem der Schaffung eines Eckschrankbeschlages, bei dem einteilige Tablare von halbkreisähnlicher Grundgestalt in eine Außenstellung überführbar sind, in der die Stellfläche vollständig oder annähernd vollständig über die Ebene der Türöffnung des Eckschrankes übersteht und dementsprechend ohne Einschränkung zugänglich ist. Die Erfindung löst das Probelm durch einen Eckschrankbeschlag in einer Ausbildung gemäß Anspruch 1. Weitere Ausgestaltungen ergeben sich aus den Ansprüchen 2 bis 24.

Durch die Abstützung des zumindest einen Tablars durch zwei Lenker, die um getrennte, parallele Achsen schwenkbar sind und gelenkig an der Unterseite des Tablars angreifen, erfährt das Tablar eine von diesen beiden Lenkern gemeinsam gesteuerte Bewegung in eine Außenstellung, in der das Tablar vollständig oder annähernd vollständig, z.B. zu 90%, über die Ebene der Türöffnung des Eckschrankes vorsteht. Dabei ist der Eckschrankbeschlag baulich einfach und leicht montierbar, wobei der Eckschrank keinerlei besonderer Ausgestaltung bedarf.

Weitere Einzelheiten und Wirkungen ergeben sich aus der nachfolgenden Beschreibung und der Zeichnung, in der ein Ausführungsbeispiel des Gegenstands der Erfindung näher veranschaulicht ist. In der Zeichnung zeigen:
- Fig. 1: eine abgebrochene schematische Draufsicht auf einen Eckschrank nach der Erfindung mit einer Darstellung eines Tablars in der Innen- und eines Tablars in der Außenstellung,
- Fig. 2: eine perspektivische Einzeldarstellung des Eckschrankbeschlages mit zwei fluchtend übereinander angeordneten Tablaren in einer Ansicht von schräg oben,
- Fig. 3: eine Darstellung ähnlich Fig. 2 in einer Ansicht von schräg unten,
- Fig. 4: eine Explosionsdarstellung des Eckschrankbeschlags nach Fig. 2 oder 3 zur Veranschaulichung seiner Bestandteile in perspektivischer Darstellung, und
- Fig. 5-10: Darstellungen ähnlich Fig. 1 zur Veranschaulichung des Bewegungsablaufes der Auszugsbewegung eines Tablars aus seiner Innenstellung im Eckschrank in seine Außenstellung über vier Zwischenstellungen, in Verkleinerung.

Der in der Zeichnung veranschaulichte erfindungsgemäße Eckschrank 1 hat einen über eine Eckschranktür 2 etwa zur Hälfte vorderseitig zugänglichen, im Grundriß rechteckigen Innenraum 3, in dem bei dem dargestellten Beispiel zwei einteilige Tablare 4,5 von annähernd halbkreisähnlicher Grundgestalt abgestützt sind. Jedes Tablar 4,5 kann einzeln oder gemeinsam mit den weiteren Tablaren aus einer Innenstellung innerhalb des Eckschranks 1 in eine Außenstellung bewegt werden, in der das Tablar 4 bzw. 5 vollständig oder im wesentlichen vollständig, z.B. zu zumindest 90% seiner Stellfläche, über die Ebene 6 der Türöffnung nach außen vorsteht. Der Eckschrank 1 bzw. Eckschrankbeschlag kann mit einem einzigen Tablar, mit wie dargestellt zwei Tablaren oder auch mit mehr als zwei Tablaren ausgerüstet sein, die in ihrer Innenstellung bzw. ihrer Außenstellung jeweils fluchtend im Abstand übereinander angeordnet sind.

Jedes Tablar 4,5 ist von zwei an seiner Unterseite 7 bzw. 8 gelenkig angreifenden Lenkern 9,10 abgestützt. Der erste Lenker 9 ist um eine vertikale Tragsäule 12 schwenkbar, die eine vertikale Schwenkachse 11 definiert, während der zweite Lenker 10 um eine zur Schwenkachse 11 der Tragsäule 12 parallele Achse 13 eines Traglagers 14 schwenkbar ist. Das Traglager 14 ist nahe der Ebene 6 der Türöffnung an der diese begrenzenden Seitenwand 15 angebracht und umfaßt eine Anschlußplatte 16, die auf ihrer dem Innenraum 3 des Eckschranks 1 zugewandten Seite zwei fluchtend übereinander angeordnete Lagerböcke 17 trägt, zwischen die ein Lagerauge 18 an dem dem Traglager 14 zugewandten zweiten Lenker 10 zwischengesetzt und in die ein Lagerzapfen 19 eingesetzt wird, der das Lagerauge durchsetzt und die Schwenkachse 13 des Traglagers 14 definiert.

Die Tragsäule 12 ist nahe dem die Scharnierteile der Eckschranktür 2 tragenden Eckschrankpfosten 20 angeordnet. Damit der erste Lenker 9 eine Lage einnehmen kann, wie sie für die Erreichung der Außenstellung der Tablare 4,5 erforderlich ist, hat der erste Lenker einen der Tragsäule benachbarten bogenförmigen Innenteil 21 und einen etwa radial ausgerichteten geraden Außenteil 22, der mit seinem Außenende um eine vertikale Gelenkachse 23 schwenkbar mit der Unterseite 7 bzw. 8 seines Tablars 4 bzw. 5 verbunden ist. Der Verbindungspunkt liegt dabei im rückwärtigen Bereich des Tablars 4 bzw. 5, der zugleich dem rückwärtigen Außenrand des Tablars 4 bzw. 5 angenähert ist.

In der Innenstellung des Tablars 4 bzw. 5 schließt der Außenteil 22 des ersten Lenkers 9 mit der Ebene 6 der Türöffnung des Eckschranks einen stumpfen Winkel ein. Befindet sich das Tablar 4 bzw. 5 in seiner Außenstellung, umgreift der bogenförmige Innenteil 21 des ersten Lenkers 9 den Eckschrankpfosten 20 und nimmt nach Zurücklegung eines Schwenkbereiches von etwa 130° - 160°, vorzugsweise etwa 145°, eine Lage ein, in der sich der Außenteil 22 des ersten Lenkers 9 vor der Türöffnung des Eckschranks 1 befindet.

Der zweite Lenker 10 hat einen langen, geraden Außenteil 24 und einen zu diesem abgewinkelten kurzen, dem Traglager 14 benachbarten Innenteil 25. Dabei greift der zweite Lenker 10 am Ende seines Außenteils 24 um eine vertikale Achse 26 schwenkbar an der Unterseite 7 bzw. 8 seines Tablars 4 bzw. 5 schwenkbar an, wobei die Achse 26 der Gelenkverbindung an einem dem vorderen Außenrand des Tablars nahen Punkt gelegen ist, so daß in Innenstellung des Tablars der Außenteil 24 des zweiten Lenkers 10 mit der Ebene 6 der Türöffnung des Eckschrankes 1 einen spitzen Winkel einschließt. In der Außenstellung des Tablars 4 bzw. 5 nimmt der Außenteil 24 des zweiten Lenkers 9 dann eine nahezu parallel zur Seitenwand 15 des Eckschranks 1 ausgerichtete Lage ein, nachdem er einen Schwenkbereich mit einem Schwenkwinkel von etwa 90° - 110°, vorzugsweise etwa 100°, zurückgelegt hat.

Die von beiden Lenkers 9,10 gesteuerte Bewegung des Tablars 4 bzw. 5 zwischen der Innen- und der Außenstellung umfaßt zwei Phasen, zwischen denen die Grundrichtung der Schwenkbewegung des Tablars 4 bzw. 5 einen Richtungswechsel erfährt. Bewegt sich, wie dies auch die Figuren 5 bis 10 verdeutlichen, das Tablar 4 bzw. 5 bei dem dargestellten Beispiel zunächst im Uhrzeigersinn, so ändert sich die Schwenkrichtung ab einer Zwischenstellung, in der sich die Außenteile 22 bzw. 24 der Lenker 9 bzw. 10 annähernd in Parallellage befinden (Fig. 8) in die Gegenuhrzeigerrichtung. In der ersten Bewegungsphase führt dabei das Tablar 4 bzw. 5 eine von dem ersten Lenker 9 bestimmte Hauptschwenkbewegung um die Schwenkachse 11 der Tragsäule 12 und zugleich eine vom zweiten Lenker 10 herbeigeführte Nebenschwenkbewegung in gleicher Richtung um die Achse 23 der Anlenkung des ersten Lenkers 9 am Tablar 4 bzw. 5 aus. In der zweiten Bewegungsphase durchläuft das Tablar 4 bzw. 5 eine vom zweiten Lenker 10 bestimmte Hauptschwenkbewegung in entgegengesetzter Schwenkrichtung um die Achse 13 des Traglagers 14 und führt zugleich in gleicher Richtung eine Nebenschwenkbewegung um die Achse 26 der Anlenkung des zweiten Lenkers 10 am Tablar 4 bzw. 5 aus.

Die Bewegungsbahn eines Punktes des Tablars 4 bzw. 5 ist dementsprechend etwa S-förmig, wie das die Bahnverlaufskurve 27 in den Figuren 5 bis 10 versinnbildlicht. Die gleiche Bewegungsbahn wird vom Tablar 4 bzw. 5 zurückgelegt, wenn das Tablar aus der Außenstellung zurück in die Innenstellung bewegt wird. Die Weglänge der Bewegungsbahn zwischen den Endpunkten und dem Wendepunkt 28 zwischen beiden Bewegungsphasen sind jeweils annähernd untereinander gleich.

Bei dem dargestellten Beispiel ist ein Eckschrank dargestellt, der seine Türöffnung in der rechten Hälfte seiner Frontseite hat. Befindet sich dagegen die Türöffnung in der linken Hälfte der Frontseite eines Eckschranks, dann ergeben die gleichen Bewegungsabläufe mit dem Unterschied, daß in der ersten Bewegungsphase einer Bewegung aus der Innenstellung in die Außenstellung die Hauptschwenkbewegung im Gegenuhrzeigersinn verläuft.

Die Konturlinie der Tablare 4 bzw. 5 setzt sich überwiegend aus Bogenlinien zusammen, deren Verlauf unter dem Gesichtspunkt der Optimierung der Stellfläche und dem Verlauf der Bewegungsbahn 27 zu gestalten ist, die durch die Anordnung und Ausführung der Lenker 9,10 bestimmt wird.

Bei dem dargestellten Beispiel eines Eckschranks 1 mit seiner Türöffnung im rechten Bereich der Frontseite des Eckschranks 1 hat der in der Innenstellung des Tablars 4 bzw. 5 vordere Außenrand des Tablars einen der Türöffnung gegenüberliegenden, annähernd gerade verlaufenden Teil 29, einen sich in Außenstellung des Tablars 4 bzw. 5 um den Eckschrankpfosten 20 herum erstreckenden ersten Bogenteil 30 und einen sich daran anschließenden, entgegengesetzt gekrümmten zweiten Bogenteil 31, der zumindest annähernd einem Kreisbogenteil entspricht, dessen Radius etwa dem Radius des zweiten Lenkers 10 entspricht.

Der in der Innenstellung des Tablars rückwärtige Außenrand des Tablars ist von drei Bogenlinien begrenzt, von denen die mittlere Bogenlinie 32 eine zu den beidseits benachbarten Bogenlinien 33,34 entgegengesetzte Krümmung aufweist und beim Übergang des Tablars 4 bzw. 5 aus der Innen- in die Außenstellung die Vorderkante der die Türöffnung begrenzenden Seitenwand 15 des Eckschranks 1 umgreift. Die in der Innenstellung des Tablars 4 bzw. 5 der die Türöffnung begrenzenden Seitenwand 15 gegenüberliegende Bogenlinie 34 ist zumindest im wesentlichen von einem Kreisbogenteil gebildet, der zumindest annähernd parallel zur kreisbogenförmigen Bewegungsbahn des Angriffspunktes 23 des ersten Lenkers 9 am Tablar 4 bzw. 5 verläuft. Die dem Angriffspunkt 23 des ersten Lenkers 9 am Tablar 4 bzw. 5 benachbarte Bogenlinie entspricht im wesentlichen einem Kreisbogenteil, dessen Radius Mittelpunkt annähernd mit der Schwenkachse 11 der Tragsäule 12 zusammenfällt. Es versteht sich jedoch, daß sowohl für die Gestaltung der Außenkontur des Tablars 4 bzw. 5 als auch für die Gestaltung und Anordnung der Lenker 9,10 ein breiter Spielraum gegeben ist, der jedoch in Wechselwirkung mit der Bemessung der Stellfläche des Tablars 4 bzw. 5 steht und um so kleiner wird, je größer die Stellfläche zu bemessen ist. Die Stellfläche des Tablars 4 bzw 5 erfindungsgemäßer Ausbildung kann annähernd, z.B. zu 95%, die Fläche eines flächenoptimierten Tablars halbkreisförmiger Gestalt erreichen.

Die Tragsäule 12, welche den oder die ersten Lenker 9 abstützt, ist vorzugsweise teleskopisch längenveränderlich und in der jeweiligen Einbaulänge fixierbar, beispielsweise durch eine auf Klemmglieder einwirkende Rändelmutter 35. Der ausziehbare obere Teil 36 der Tragsäule 12 ist an seinem oberen Ende mit einer Anschlußplatte 37 versehen, die mit der Deckwand des Eckschrankes 1 verschraubbar ist. Der untere Teil 38 der Tragsäule 12 ist an seinem unteren Ende ebenfalls mit einer Anschlußplatte 39 zur Schrankverbindung mit der Bodenplatte des Eckschrankes 1 versehen.

Der erste Lenker 9 ist um die Tragsäule 12 herum schwenkbar, in seiner Höhenlage jedoch festgelegt. Hierzu kann beispielsweise auf der Tragsäule 12 eine Lagerbüchse 40 drehbar abgestützt sein, deren Höhenlage beispielsweise durch einen Querstecker 41 bestimmt werden kann, der entsprechende Querbohrungen im unteren Teil der Tragsäule 12 durchgreift. Auf der Lagerbüchse 40 stützt sich mit einem Lagerauge 42 der erste Lenker 9 drehbar ab.

Statt dessen ist es jedoch auch möglich, daß der erste Lenker 9 zumindest für das oberste Tablar 4 bzw. 5 mit der Tragsäule 12 in Schwenkmitnahmeverbindung steht und die Tragsäule 12 an ihren Enden an der Boden- und an der Deckwand des Eckschrankes um die Schwenkachse 11 als Ganzes drehbar gelagert ist. In einem solchen Fall können durch das Herausschwenken eines Tablars sämtliche auf der Tragsäule 12 abgestützten Tablare 4 bzw. 5 aus der Innenstellung in die Außenstellung überführt werden. Dabei ist es zweckmäßig, wenn das oberste Tablar und/oder die unter dem obersten Tablar befindlichen weiteren Tablare bei einer Rückbewegung aus der Außen- in die Innenstellung mit der Tragsäule 12 außer Schwenkmitnahmeverbindung stehen, damit eine einzelne Rückschwenkbewegung der Tablare möglich ist.

Bei der Schwenkbarkeit der ersten Lenker 9 um die feststehende Tragsäule 12 herum sind grundsätzlich alle Tablare voneinander unabhängig aus- und einschwenkbar. Jedoch können auch hier Mittel zur zumindest bereichsweisen Mitnahme von Tablaren in die Außenstellung vorgesehen sein, wenn beispielsweise das oberste Tablar in die Außenstellung bewegt wird. Außerdem können Mittel zur zumindest bereichsweisen Mitnahme des oberen 4 oder des unteren Tablars 5 oder aller Tablare des Eckschranks 1 beim Öffnen oder Schließen der Eckschranktür 2 vorgesehen sein.

Die innerhalb eines Eckschranks 1 Anordnung findenden Tablare 4 bzw. 5 und die sie abstützenden Teile bilden einen Eckschrankbeschlag, der insbesondere für Kücheneckschränke von Bedeutung ist. Dieser Eckschrankbeschlag erfordert gegenüber einem herkömmlichen Eckschrankbeschlag mit halbkreisförmigen Tablaren lediglich wenige Zusatzteile in Gestalt eines zweiten Lenkers 10 und eines Traglagers 14 für diesen, so daß der Beschlag insgesamt überaus einfach ist und eine schnelle und einfache Montage erlaubt. Da die Tablare über zwei Lenker abgestützt sind, sind die Tablare auch unter Belastung zuverlässig kippstabil, so daß sie auch höhere Belastungen aufnehmen können. Die Bewegungen der Tablare zwischen der Innen- und der Außenstellung sind eindeutig, d.h. das stets eine vorbestimmte Bewegungsbahn zurückgelegt wird, die unabhängig von der Art der Einwirkung auf das Tablar ist.

Die Tablare können einen beliebigen Boden aus Holz, Metall, z. B. Draht, oder Kunststoff oder Verbundmaterialien daraus aufweisen und sind zweckmäßig an ihrem Außenrand mit einer Reling 43 versehen.

## Patentansprüche

1. Beschlag für Eckschränke (1), insbesondere Kücheneckschränke, mit einem über eine Eckschranktür (2) etwa zur Hälfte vorderseitig zugänglichen, im Grundriß rechteckigen Innenraum (3), bestehend aus einer im Innenraum (3) des Eckschranks (1) ortsfest abstützbaren, vertikalen Tragsäule (12) und bestehend aus zumindest einem einteiligen, von der Tragsäule (12) getragenen Tablar (4; 5) von halbkreisähnlicher Grundgestalt, **dadurch gekennzeichnet, dass** jedes Tablar (4; 5) zwei das Tablar abstützende und in seiner Bewegung aus einer Innenstellung im Innenraum (3) des Eckschranks (1) in eine Außenstellung vor der Türöffnung des Eckschranks (1) steuernde Lenker (9; 10) aufweist, die mit einem Ende gelenkig mit der Unterseite (7; 8) des Tablars (4; 5) verbunden sind und mit ihrem anderen Ende um im Innenraum (3) des Eckschrankes (1) ortsfest positionierbare Hochachsen (11; 13) schwenkbar sind, von denen eine von der Tragsäule (12) und die andere von einem Traglager (14) gebildet ist, das mit einer die Türöffnung des Eckschranks (1) begrenzenden Seitenwand (15) des Eckschrankes verbindbar ist.

2. Beschlag nach Anspruch 1, **dadurch gekennzeichnet, daß** der erste Lenker (9) für jedes Tablar (4;5) einen geraden, etwa radial ausgerichteten Außenteil (22) und einen der Tragsäule (12) benachbarten bogenförmigen Innenteil (21) aufweist.

3. Beschlag nach Anspruch 1 oder 2, **dadurch gekennzeichnet, daß** das tablarseitige Ende des ersten Lenkers (9) im rückwärtigen Bereich des Tablars (4;5) mit diesem an einem dem rückwärtigen Außenrand angenäherten Punkt (23) gelenkig verbindbar ist.

4. Beschlag nach einem der Ansprüche 1 bis 3, **dadurch gekennzeichnet, daß** der zweite Lenker (10) im mittleren Bereich des Tablars (4;5) mit diesem an einem dessen vorderen Außenrand nahen Punkt (26) gelenkig verbindbar ist.

5. Beschlag nach einem der Ansprüche 1 bis 4, **dadurch gekennzeichnet, daß** in Montagestellung des Beschlages die beiden Lenker (9; 1 0) die Bewegung ihres Tablars (4;5) aus seiner Innen- in seine Außenstellung in zwei Phasen steuern, zwischen denen die Grundrichtung der Schwenkbewegung des Tablars (4;5) einen Richtungswechsel erfährt.

6. Beschlag nach einem der Ansprüche 1 bis 5, **dadurch gekennzeichnet, daß** die Tragsäule (12) teleskopisch längenveränderlich und in der jeweiligen Einbaulänge fixierbar ist.

7. Beschlag nach einem der Ansprüche 1 bis 6, **dadurch gekennzeichnet, daß** das Traglager (14) für den zweiten Lenker (10) Bestandteil einer Anschlußplatte (16) ist, die an die der Türöffnung eines Eckschranks (1) benachbarte Seitenwand (15) des Eckschranks anschraubbar ist.

8. Beschlag nach einem der Ansprüche 1 bis 7, **dadurch gekennzeichnet, daß** Mittel zur zumindest bereichsweisen Mitnahme zumindest eines Tablars (4;5) beim Öffnen und/oder Schließen der Eckschranktür (2) vorgesehen sind.

9. Beschlag nach einem der Ansprüche 1 bis 8, **dadurch gekennzeichnet, daß** die Tragsäule (12) nahe dem die Scharnierteile der Eckschranktür (2) tragenden Eckschrankpfosten (20) angeordnet ist.

10. Beschlag nach einem der Ansprüche 1 bis 9, **dadurch gekennzeichnet, daß** der Schwenkbereich des ersten Lenkers (9) einen Schwenkwinkel von etwa 130° bis 160°, vorzugsweise etwa 145°, einschließt.

11. Beschlag nach einem der Ansprüche 1 bis 10, **dadurch gekennzeichnet, daß** der zweiter Lenker (10) einen langen geraden Außenteil (24) und ein zu diesem abgewinkelten kurzen, dem Traglager (14) benachbarten Innenteil (25) aufweist.

12. Beschlag nach einem der Ansprüche 4 bis 11, **dadurch gekennzeichnet, daß** der Schwenkbereich des zweiten lenkers (10) einen Schwenkwinkel von etwa 90° bis 110°, vorzugsweise etwa 100°, einschließt.

13. Beschlag nach einem der Ansprüche 1 bis 12, **dadurch gekennzeichnet, daß** in Montagestellung des Beschlages in einer ersten Bewegungsphase des Tablar (4; 5) eine vom ersten Lenker (9) herbeigeführte Hauptschwenkbewegung um die Schwenkachse (11) der Tragsäule (12) und zugleich eine vom zweiten Lenker (10) herbeigeführte Nebenschwenkbewegung in gleicher Richtung um die Achse (23) der Anlenkung des ersten Lenkers (9) am Tablar (4; 5) ausführt, und daß in der zweiten Bewegungsphase das Tablar eine vom zweiten Lenker (10) bestimmte Hauptschwenkbewegung in entgegengesetzter Schwenkrichtung um die Achse (13) des Traglagers (4) und zugleich in gleicher Richtung eine Nebenschwenkbewegung um die Achse (26) der Anlenkung des zweiten Lenkers (10) am Tablar (4; 5) durchläuft.

14. Beschlag nach einem der Ansprüche 1 bis 13, **dadurch gekennzeichnet, daß** die vom Tablar (4; 5) beim Übergang von der Innenstellung zur Außenstellung durchlaufende Bewegungsbahn (27) mit der vom Tablar beim Übergang von der Außenstellung zur Innenstellung durchlaufende Bewegungsbahn übereinstimmt.

15. Beschlag nach einem der Ansprüche 5 bis 14, **dadurch gekennzeichnet, daß** beim Wechsel der Grundrichtung der Hauptbewegung des Tablars (4; 5) beide Lenker (9; 10) eine Parallelausrichtung zueinander einnehmen.

16. Beschlag nach einem der Ansprüche 5 bis 15, **dadurch gekennzeichnet, daß** die Weglänge der Bewegungsbahn (27) zwischen den Endpunkten und dem Wendepunkt (28) zwischen beiden Bewegungsphasen jeweils annähernd untereinander gleich sind.

17. Beschlag nach einem der Ansprüche 1 bis 16, **dadurch gekennzeichnet, daß** die Konturlinie des Tablars überwiegend aus Bogenlinien zusammengesetzt ist.

18. Beschlag nach Anspruch 16, **dadurch gekennzeichnet, daß** der in der Innenstellung des Tablars (4; 5) vordere Außenrand des Tablars einen in montierter Stellung des Beschlages einen der Türöffnung gegenüberliegenden, annähernd gerade verlaufenden Teil (29), einen sich um den Eckschrankpfosten (20) herum erstreckenden ersten Bogenteil (30) und einen sich daran anschließenden, entgegengesetzt gekrümmten zweiten Bogenteil aufweist, der zumindest annähernd einem Kreisbogenteil entspricht, dessen Radius etwa dem Radius des zweiten Lenkers (10) entspricht.

19. Beschlag nach Anspruch 16 oder 17, **dadurch gekennzeichnet, daß** in Montagestellung des Beschlages der in der Innenstellung des Tablars (4; 5) rückwärtige Außenrand des Tablars von drei Bogenlinien begrenzt ist, von denen die mittlere Bogenlinie (32) eine zu den beidseits benachbarten Bogenlinien (33; 34) entgegengesetzte Krümmung aufweist und beim Übergang des Tablars aus der Innen- in die Außenstellung die Vorderkante der die Türöffnung begrenzenden Seitenwand (15) des Eckschranks umgreift.

20. Beschlag nach Anspruch 19, **dadurch gekennzeichnet, daß** in Montagestellung des Beschlages die Bogenlinie, die in der Innenstellung des Tablars der die Türöffnung begrenzenden Seitenwand (15) des Eckschrankes (1) gegenüberliegt, zumindest im wesentlichen von einem Kreisbogenteil gebildet ist, der zumindest annähernd parallel zur kreisbogenförmigen Bewegungsbahn des Angriffspunktes (23) des ersten Lenkers (9) am Tablar (4; 5) verläuft.

21. Beschlag nach Anspruch 19 oder 20, **dadurch gekennzeichnet, daß** in Montagestellung des Beschlages die dem Angriffspunkt (23) des ersten Lenkers (9) am Tablar (4; 5) benachbarte Bogenlinie (33) zumindest im wesentlichen einem Kreisbogenteil entspricht, dessen Radiusmittelpunkt annähernd mit der Schwenkachse (11) der Tragsäule (12) zusammenfällt.

22. Beschlag nach einem der Ansprüche 1 bis 21, **dadurch gekennzeichnet, daß** in Montagestellung des Beschlages das Traglager (14) für den zweiten Lenker (10) Bestandteil einer an die der Türöffnung benachbarte Seitenwand des Eckschrankes (1) anschraubbaren Anschlußplatte (16) ist.

23. Beschlag nach einem der Ansprüche 1 bis 22, **dadurch gekennzeichnet, daß** der erste Lenker (9) um die Tragsäule (12) herum schwenkbar, in seiner Höhenlage jedoch festgelegt ist.

24. Beschlag nach einem der Ansprüche 1 bis 23, **dadurch gekennzeichnet, daß** der erste Lenker (9) des Tablars (4; 5) bei Überführen des Tablars von der Innen- in die Außenstellung mit der Tragsäule (12) in Schwenkmitnahmeverbindung steht und die Tragsäule (12) an ihren Enden an der Boden- und Deckenwand des Eckschrankes um die Schwenkachse (11) drehbar lagerbar ist.

25. Beschlag nach Anspruch 24, **dadurch gekennzeichnet, daß** bei mehreren Tablaren (4; 5) diese in der Innenstellung fluchtend übereinander angeordnet sind und zumindest das oder die unter dem obersten Tablar befindlichen Tablare bei einer Rückstellbewegung aus der Außen- in die Innenstellung mit der Tragsäule außer Schwenkmitnahmeverbindung stehen.

## Claims

1. Fitting for corner cupboards (1), and in particular kitchen corner cupboards, which have an interior space (3) whose ground plan is rectangular and of which approximately half can be accessed from the front via a corner cupboard door (2), comprising a vertical supporting column (12) which can be supported in a fixed position in the interior space (3) in the corner cupboard (1) and comprising at least one one-piece tray (4, 5) of a basic configuration similar to a semi-circle which is carried by the supporting column (12), **characterised in that** each tray (4, 5) has two control arms (9, 10) which support the tray and control it in its movement from an interior position in the interior space (3) in the corner cupboard (1) to an exterior position in front of the door opening of the corner cupboard (1), which control arms (9, 10) are hingeably connected, by one end, to the underside (7, 8) of the tray (4, 5) and are pivotable, by their other end, about vertical axes (11, 13) which can be positioned in fixed positions in the interior space (3) in the corner cupboard (1) and of which one is defined by the supporting column (12) and the other by a supporting mounting (14) which can be connected to a side-wall (15) of the corner cupboard (1) which forms a boundary of the door opening of the corner cupboard.

2. Fitting according to claim 1, **characterised in that** the first control arm (9) for each tray (4, 5) has a straight outer portion (22) which is directed approximately radially, and a curved inner portion (21) adjacent the supporting column (12).

3. Fitting according to claim 1 or 2, **characterised in that that** end of the first control arm (9) which is at the tray end can be hingeably connected, in the rear region of the tray (4, 5), to the said tray at a point (23) which approaches the rear outer edge.

4. Fitting according to one of claims 1 to 3, **characterised in that** the second control arm (10) can be hingeably connected, in the central region of the tray (4, 5), to the said tray at a point (26) which is close to the front outer edge thereof.

5. Fitting according to one of claims 1 to 4, **characterised in that,** when the fitting is in the installed position, the two control arms (9, 10) control the movement of their tray (4, 5) from its interior to its exterior position in two phases between which the basic direction of the pivoting movement of the tray (4, 5) undergoes a change in direction.

6. Fitting according to one of claims 1 to 5, **characterised in that** the length of the supporting column (12) can be varied telescopically and it can be locked at the given length for installation.

7. Fitting according to one of claims 1 to 6, **characterised in that** the supporting mounting (14) for the second control arm (10) is part of a connecting plate (16) which can be screwed to that side-wall (15) of a corner cupboard (1) which is adjacent the door opening of the corner cupboard.

8. Fitting according to one of claims 1 to 7, **characterised in that** means are provided to enable at least a region or regions of at least one tray (4, 5) to be entrained when the door (2) of the corner cupboard is opened and/or closed.

9. Fitting according to one of claims 1 to 8, **characterised in that** the supporting column (12) is arranged close to the upright (20) of the corner cupboard which carries the hinge members for the door (2) of the corner cupboard.

10. Fitting according to one of claims 1 to 9, **characterised in that** the range of pivot of the first control arm (9) covers an angle of pivot of approximately 130° to 160° and preferably of approximately 145°.

11. Fitting according to one of claims 1 to 10, **characterised in that** the second control arm (10) has a long, straight outer portion (24) and a short inner portion (25) which is at an angle to the latter and is adjacent the supporting mounting (14).

12. Fitting according to one of claims 4 to 11, **characterised in that** the range of pivot of the second control arm (10) covers an angle of pivot of approximately 90° to 110° and preferably of approximately 100°.

13. Fitting according to one of claims 1 to 12, **characterised in that,** when the fitting is in the installed position, in a first phase of the movement the tray (4, 5) performs a main pivoting movement about the axis of pivot (11) of the supporting column (12) which is brought about by the first control arm (9) and, at the same time, a subsidiary pivoting movement in the same direction about the axis (23) of the hingeable joint which the first control arm (9) has to the tray (4, 5), which subsidiary pivoting movement is brought about by the second control arm (10), and **in that**, in the second phase of the movement, the tray undergoes a main pivoting movement in the opposite direction of pivot about the axis (13) of the supporting mounting (4) which is determined by the second control arm (10) and, at the same time, a subsidiary pivoting movement in the same direction about the axis (26) of the hingeable joint which the second control arm (10) has to the tray (4, 5).

14. Fitting according to one of claims 1 to 13, **characterised in that** the path of movement (27) which the tray (4, 5) travels along as it is transferred from the interior position to the exterior position is the same as the path of movement which the tray travels along as it is transferred from the exterior position to the interior position.

15. Fitting according to one of claims 5 to 14, **characterised in that** at the change in the basic direction of the main movements of the tray (4, 5) the two control arms (9, 10) assume an alignment in which they are parallel to one another.

16. Fitting according to one of claims 5 to 15, **characterised in that** the lengths of travel along the path of movement (27) between the end points and changeover point (28) between the two phases of movement are each approximately equal to one another.

17. Fitting according to one of claims 1 to 16, **characterised in that** the outline of the tray is made up predominantly of curved lines.

18. Fitting according to claim 16, **characterised in that** the outer edge of the tray (4, 5) which is at the front when the tray is in the interior position has a portion (29) which is opposite the door opening when the fitting is in the installed position and which extends approximately in a straight line, a first curved portion (30) which extends around the upright (20) of the corner cupboard, and a second curved portion curved in the opposite direction which follows on from the latter, which corresponds at least approximately to an arc of a circle and whose radius is approximately the same as the radius of the second control arm (10).

19. Fitting according to claim 16 or 17, **characterised in that,** when the fitting is in the installed position, the outer edge of the tray (4, 5) which is at the rear when the tray is in the interior position is defined by three curved lines, of which the centre curved line (32) is of a curvature opposite from that of the curved lines (33, 34) adjacent to it on the two sides and, when the tray is transferred from the interior position to the exterior position, fits round the front edge of that side-wall (15) of the corner cupboard which forms a boundary of the door opening.

20. Fitting according to claim 19, **characterised in that,** when the fitting is in the installed position, the curved line which, when the tray is in the interior position, is situated opposite that side-wall (15) of the corner cupboard (1) which forms a boundary of the door opening is formed at least substantially by an arc of a circle which extends at least approximately parallel to the path of movement in the form of an arc of a circle of the point (23) at which the first control arm (9) engages with the tray (4, 5).

21. Fitting according to claim 19 or 20, **characterised in that,** when the fitting is in the installed position, the curved line (33) adjacent to the point (23) at which the first control arm (9) engages with the tray (4, 5) corresponds at least substantially to an arc of a circle the centre of whose radius approximately coincides with the axis of pivot (11) of the supporting column (12).

22. Fitting according to one of claims 1 to 21, **characterised in that,** when the fitting is in the installed position, the supporting mounting (14) for the second control arm (10) is part of a connecting plate (16) which can be screwed to that side-wall of the corner cupboard (1) which is adjacent the door opening.

23. Fitting according to one of claims 1 to 22, **characterised in that** the first control arm (9) can be pivoted around the supporting column (12) but its heightwise position is fixed.

24. Fitting according to one of claims 1 to 23, **characterised in that,** when the tray (4, 5) is transferred from the interior position to the exterior position, the first control arm (9) of the tray is connected to the supporting column (12) in such a way as to entrain the latter in its pivoting movement, and the supporting column (12) is mounted at its ends on the bottom and top walls of the corner cupboard (1) to be rotatable about the axis of pivot (11).

25. Fitting according claim 24, **characterised in that,** when there are a plurality of trays (4, 5), they are arranged one above the other in line with one another in the interior position and at least that tray or those trays which is/are situated below the topmost tray is/are not connected to the supporting column in such a way as to entrain the latter in its/their pivoting movement when there is a movement back from the exterior position to the interior position.

## Revendications

1. Ferrure pour armoire d'angle (1), notamment armoire d'angle de cuisine comportant un volume intérieur (3) en plan de section rectangulaire, accessible par la face avant, sensiblement sur une moitié par l'intermédiaire d'une porte d'armoire d'angle (2), ferrure composée d'une colonne verticale de support (12) s'appuyant de manière fixe dans le volume intérieur (3) de l'armoire d'angle (1) et se composant d'au moins une tablette (4, 5) dont la forme de base est analogue à une forme semi-circulaire, en une seule pièce, portée par la colonne de support (12),
**caractérisée en ce que**
chaque tablette (4, 5) comporte deux bras (9, 10) soutenant la tablette et la guidant dans son mouvement à partir d'une position intérieure dans le volume intérieur (3) de l'armoire d'angle (1), vers une position de sortie devant l'ouverture de la porte de l'armoire d'angle (1),
ces bras étant articulés à une extrémité à la face inférieure (7, 8) de la tablette (4, 5) et par l'autre extrémité de façon pivotante dans le volume intérieur (3) de l'armoire d'angle (1) autour d'axes verticaux (11, 13) de position fixe, et dont l'un est formé par la colonne de support (12) et l'autre par un palier de support (14) relié à une paroi latérale (15) délimitant l'ouverture de porte de l'armoire d'angle (1).

2. Ferrure selon la revendication 1,
**caractérisée en ce que**
pour chaque tablette (4, 5), le premier bras (9) comporte une partie extérieure (22), droite dirigée sensiblement radialement et une partie intérieure (21) de forme courbe, au voisinage de la colonne de support (12).

3. Ferrure selon la revendication 1 ou 2,
**caractérisée en ce que**
l'extrémité du premier bras (9) du côté de la tablette est reliée de manière articulée à la zone arrière de la tablette (4, 5) en un point (23) proche du bord extérieur, côté arrière.

4. Ferrure selon l'une des revendications 1 à 3,
**caractérisée en ce que**
le second bras (10) est relié à la zone centrale de la tablette (4, 5) de manière articulée à un point (26) proche de son bord extérieur avant.

5. Ferrure selon l'une des revendications 1 à 4,
**caractérisée en ce qu'**
en position de montage de la ferrure, les deux bras (9, 10) guident le mouvement de la tablette (4, 5) à partir de sa position intérieure vers sa position extérieure, en deux phases, entre lesquelles, la direction de base du mouvement de pivotement de la tablette (4, 5) subit un changement de sens.

6. Ferrure selon l'une des revendications 1 à 5,
**caractérisée en ce que**
la colonne de support (12) est de longueur variable de manière télescopique et elle se bloque dans sa position de montage respective.

7. Ferrure selon l'une des revendications 1 à 6,
**caractérisée en ce que**
le palier de support (14) du second bras (10) fait partie d'une platine (16) qui se visse contre la paroi latérale (15) de l'armoire d'angle, au voisinage de l'ouverture de porte de l'armoire d'angle (1).

8. Ferrure selon l'une des revendications 1 à 7,
**caractérisée par**
des moyens pour entraîner au moins par zones, au moins une tablette (4, 5) lors de l'ouverture et/ou de la fermeture de la porte (2) de l'armoire d'angle.

9. Ferrure selon l'une des revendications 1 à 8,
**caractérisée en ce que**
la colonne de support (12) est installée à proximité du montant (20) de l'armoire d'angle munie des charnières de porte (2) de l'armoire.

10. Ferrure selon l'une des revendications 1 à 9,
**caractérisée en ce que**
la plage de pivotement du premier bras (9) correspond à un angle de pivotement d'environ 130° à 160° et, de préférence, d'environ 145°.

11. Ferrure selon l'une des revendications 1 à 10,
**caractérisée en ce que**
le second bras (10) a une partie extérieure (24) droite, longue et une partie intérieure (25) voisine du palier de support (14), cette partie intérieure étant courte et coudée par rapport à la partie extérieure.

12. Ferrure selon l'une des revendications 4 à 11,
**caractérisée en ce que**
la plage de pivotement du second bras (10) correspond à un angle de pivotement de l'ordre de 90° à 110° et, de préférence, d'environ 100°.

13. Ferrure selon l'une des revendications 1 à 12,
**caractérisée en ce qu'**
en position de montage de la ferrure, au cours d'une première phase de mouvement de la tablette (4, 5), un mouvement de pivotement principal produit par le premier bras (9) autour de l'axe de pivotement (11) de la colonne de support (12) et en même temps un mouvement de pivotement auxiliaire exécuté par le second bras (10) se font dans le même sens autour de l'axe (23) de l'articulation du premier bras (9) sur la tablette (4, 5), et
au cours de la seconde phase de mouvement, la tablette exécute un mouvement de pivotement principal défini par le second bras (10) dans la direction opposée de pivotement autour de l'axe (13) du palier de support (4) et, en même temps, un mouvement de pivotement auxiliaire dans la même direction, autour de l'axe (26) de l'articulation du second bras (10) sur la tablette (4, 5).

14. Ferrure selon l'une des revendications 1 à 13,
**caractérisée en ce que**
la trajectoire (27) parcourue par la tablette (4, 5) au passage de la position intérieure à la position extérieure, correspond à la trajectoire parcourue par la tablette au passage de sa position extérieure vers sa position intérieure.

15. Ferrure selon l'une des revendications 5 à 14,
**caractérisée en ce que**
lors du changement de direction de base du mouvement principal de la tablette (4, 5), les deux bras (9, 10) prennent une direction parallèle.

16. Ferrure selon l'une des revendications 5 à 15,
**caractérisée en ce que**
la longueur du trajet (27) entre les points de fin de course et le point d'inversion (28) entre les deux phases de mouvement, sont respectivement pratiquement égaux.

17. Ferrure selon l'une des revendications 1 à 16,
**caractérisée en ce que**
la ligne de contour de la tablette se compose principalement de lignes en arc de cercle.

18. Ferrure selon la revendication 16,
**caractérisée en ce que**
le bord extérieur avant de la tablette (4, 5) en position intérieure, comporte une partie (29) pratiquement droite, en regard de l'ouverture de porte en position de montage de la ferrure, une première partie courbe (30) entourant le montant de coin (20) de l'armoire et une seconde partie courbe à courbure opposée, qui fait suite, cette seconde partie correspondant au moins sensiblement à une partie d'arc de cercle dont le rayon est sensiblement le rayon du second bras (10).

19. Ferrure selon la revendication 16 ou 17,
**caractérisée en ce qu'**
en position de montage de l'Ferrure, le bord extérieur de la tablette, côté arrière en position intérieure de la tablette (4, 5), est délimité par trois lignes courbes parmi lesquelles, la ligne courbe (32), centrale, présente une courbure opposée à celle des deux lignes courbes voisines (33, 34) de part et d'autre, et lorsque la tablette passe de sa position intérieure à sa position extérieure, elle contourne l'arête avant de la paroi latérale (15) de l'armoire d'angle qui limite l'ouverture de porte.

20. Ferrure selon la revendication 19,
**caractérisée en ce qu'**
en position de montage de la ferrure, la ligne courbe en regard de la paroi latérale (15) de l'armoire d'angle (1) qui limite l'ouverture de porte, est au moins, pour l'essentiel, formée par une partie d'arc de cercle dirigée au moins sensiblement parallèlement à la trajectoire en arc de cercle du point de liaison (23) du premier bras (9) à la tablette (4, 5).

21. Ferrure selon la revendication 19 ou 20,
**caractérisée en ce qu'**
en position de montage de la ferrure, la ligne courbe (33) voisine du point d'articulation (23) du premier bras (9) à la tablette (4, 5), correspond au moins pour l'essentiel à une partie d'arc de cercle dont le centre de courbure correspond sensiblement à l'axe de pivotement (11) de la colonne de support (12).

22. Ferrure selon l'une des revendications 1 à 21,
**caractérisée en ce qu'**
en position de montage de la ferrure, le palier de support (14) du second bras (10) fait partie d'une platine (16) qui se visse à la paroi latérale de l'armoire d'angle (1), au voisinage de son ouverture de porte.

23. Ferrure selon l'une des revendications 1 à 22,
**caractérisée en ce que**
le premier bras (9) pivote autour de la colonne de support (12) en étant toutefois fixé en position en hauteur.

24. Ferrure selon l'une des revendications 1 à 23,
**caractérisée en ce que**
lors du passage de la tablette de sa position intérieure à sa position extérieure, le premier bras (9) de la tablette (4, 5), coopère dans le sens de l'entraînement en pivotement avec la colonne de support (12) qui est montée à pivotement d'un axe de pivotement (11) par ses extrémités à la paroi inférieure et la paroi supérieure de l'armoire d'angle en tournant.

25. Ferrure selon la revendication 24,
**caractérisée en ce que**
pour plusieurs tablettes (4, 5), celles-ci sont superposées de manière alignée en position intérieure et au moins la ou les tablettes situées sous la tablette la plus haute, pour un mouvement de rappel de la position extérieure à la position intérieure, sont hors de prise d'entraînement en pivotement avec la colonne de support.
